# EUROPÄISCHE PATENTSCHRIFT

(11) **EP 0 510 403 B1**
(45) Veröffentlichungstag und Bekanntmachung des Hinweises auf die Patenterteilung: **16.10.1996**
(21) Anmeldenummer: 92105700.6
(22) Anmeldetag: 02.04.1992
(51) Int. Cl.: G09F 3/10, G09F 3/02

(54) **Etikett**
Label
Etiquette

(30) Priorität: 26.04.1991 DE 4113751
(43) Veröffentlichungstag der Anmeldung: 28.10.1992
(73) Patentinhaber: ZWECKFORM ETIKETTIERTECHNIK GESELLSCHAFT MIT BESCHRÄNKTER HAFTUNG, D-83607 Holzkirchen (DE)
(72) Erfinder: Ast, Hans-Peter, W-8204 Brannenburg (DE); Busler, Robert, W-8000 München 90 (DE); Fleischmann, Edgar, W-8000 München 82 (DE)
(74) Vertreter: Fincke, Karl Theodor, Dipl.-Phys. Dr.

(56) Entgegenhaltungen:
- EP-A- 0 368 326
- DE-A- 4 003 106

## Beschreibung

Die Erfindung betrifft ein Etikett, dessen Unterseite mittels einer auf seiner Unterseite befindlichen, in einer Waschflüssigkeit im wesentlichen voll löslichen Haftklebstoffschicht auf einen Gegenstand zu kleben ist. Ein solches Etikett ist nach der EP-A 368 326 bekannt. Etiketten dieser Art dienen insbesondere zum Aufkleben auf Gegenstände aus Kunststoff, insbesondere auf aus Kunststoff bestehende Flaschenkästen.

Aufgabe der Erfindung ist es, ein Etikett dieser Art anzugeben, das besonders leicht mittels der Waschflüssigkeit von dem Gegenstand gelöst werden kann, auf den es geklebt ist.

Zur Lösung dieser Aufgabe ist das Etikett dadurch gekennzeichnet, daß die Haftklebstoffschicht die Unterseite des Etiketts unter Freilassung unterspülbarer Zonen bedeckt.

Das Etikett ist besonders witterungsbeständig, wenig schmutzanfällig und leicht wiederaufbereitbar (recycelbar), wenn es dadurch gekennzeichnet ist, daß es aus einem einen Kunststoffolienverbund enthaltenden, nach seinem Ablösen von dem Gegenstand wiederaufbereitbaren Verbundmaterial besteht.

Beim Wiederaufbereiten eines solchen Etiketts entstehen nicht wie bei einem Papieretikett in der Waschflüssigkeit Papierfasern, die u.a. durch das Verstopfen von Filtern die Wiederaufbereitung erschweren. Vielmehr schwimmt das Etikett auf der Waschflüssigkeit und kann von der Waschflüssigkeit leicht abgetrennt werden.

Das gilt auch dann und insbesondere dann, wenn sich - in an sich bekannter Weise - auf der Oberseite des Etiketts ein Aufdruck befindet, der von einer mittels eines Kaschierklebstoffs aufgeklebten, durchsichtigen Kunststoffolie abgedeckt ist.

Die Schwimmfähigkeit des Etiketts auf der Waschflüssigkeit ist besonders hoch, wenn der Kunststoffolienverbund des Etiketts eine Vakuolen enthaltende Folie - insbesondere PP-Folie - zwischen zwei keine Vakuolen enthaltenden Folien - insbesondere PP-Folien - aufweist.

Eine hohe Fälschungssicherheit erhält man, wenn wenigstens eine der genannten Folien - am besten aber alle genannten Folien - biaxial gereckt ist bzw. sind. Ein mit wenigstens einer derart biaxial gereckten Folie versehenes Etikett verformt sich nämlich beim Abziehen vom Gegenstand und kann nicht wieder verwendet werden.

Das Aufbringen des Etiketts auf den Gegenstand erfolgt vorteilhaft durch Ablösen von einem Trägerband, das über eine Umlenkkante gezogen wird in an sich bekannter Weise. Bevorzugt befindet sich das Etikett vor seinem Aufkleben auf die Gegenstände ablösbar auf einem wiederaufbereitbaren Trägermaterial. Als ein solches Trägermaterial hat sich besonders ein Trägermaterial bewährt, das als Unterlage ein Kraftpapier aufweist, auf dem über einen PE-Film eine das Ablösen des Etiketts erleichternde Silikonschicht haftet.

Um die Haftung des Etiketts auf einem aus Kunststoff bestehenden Gegenstand zu vergrößern, ist bevorzugt der eine Flächenbereich eines solchen Gegenstands, auf den das Etikett aufzukleben ist, durch Beflammung oder Coronaentladung vorbehandelt.

Aus der Waschflüssigkeit ist der Klebstoff besonders einfach zu entfernen, wenn die Waschflüssigkeit aus basische Zusätze wie NaOH, NH₄Cl, NH₃ enthaltendem Wasser besteht und wenn der Klebstoff aus einem Material besteht, das - in der Waschflüssigkeit gelöst - durch Neutralisation der basischen Zusätze in der Wasch flüssigkeit ausfällbar ist.

Besonders hat sich dabei ein Klebstoff bewährt, der als Basismaterial ein Polymethylmetacrylat aufweist.

Eine besonders gute Haftung des Klebstoffs an der Unterseite des Etiketts erhält man, wenn der Klebstoff über eine Primerschicht (Haftvermittlerschicht) an der Unterseite des Etiketts haftet.

Je nach den Bedingungen, unter denen das Entfernen des Etiketts vom Gegenstand mittels der Waschflüssigkeit erfolgt, liegen die unterspülbaren Zonen im Randbereich des Etiketts und/oder zwischen Bereichen der Haftklebstoffschicht.

Will man einen aus Kunststoff bestehenden Gegenstand, der mit einem Etikett genannter Art versehen ist, zusammen mit dem Etikett etwa nach Granulieren wiederaufbereiten, um etwa den Kunststoff rückzugewinnen, so hat das Etikett bevorzugt den gleichen MFI-Schmelzindex wie der Kunststoff des Gegenstands.

Die Erfindung wird im folgenden an einem Ausführungsbeispiel unter Hinweis auf die beigefügten Zeichnungen erläutert.

Fig. 1 zeigt einen Querschnitt eines Etiketts auf einem Träger.

Fig. 2 zeigt eine Ansicht des von dem Träger gelösten Etiketts nach Fig. 1 von unten.

Der Träger 1 des Etiketts besteht aus einem weißen Kraftpapier einer Stärke von 60 - 74 g/qm, insbesondere 67 g/qm. Auf dem Träger 1 haftet über einen PE-Film 10 eine Silikonschicht 2. Auf der Silikonschicht 2 haftet ablösbar eine Haftklebstoffschicht 3 an der Unterseite eines Folienverbunds 12. Die Stärke der Haftklebstoffschicht 3 beträgt 12 - 24 µ, bevorzugt 18 µ. Die Stärke des Folienverbunds 12 beträgt 20 - 120 µ, besser 30 - 50 µ, bevorzugt 40 µ.

Der Folienverbund 12 besteht aus einer weißen, Vakuolen enthaltenden, biaxial gereckten PP-Folie 5 zwischen zwei weißen, biaxial gereckten, keine Vakuolen enthaltenden PP-Folien 4, 6. Die Vakuolen in der Folie 5 können dadurch erzeugt werden, daß das PP im flüssigen Zustand, bevor aus ihm durch Auspressen aus einer Düse eine Folie gebildet wird, mit feingemahlener Kreide versetzt wird. Beim biaxialen Recken bilden sich dann die Vakuolen. Auf der Oberseite der Folie 6 befindet sich ein Aufdruck 7. Dieser Aufdruck 7 ist von einer durchsichtigen Folie 9 abgedeckt, die mittels eines Kaschierklebstoffs auf den Aufdruck 7 und die freien Bereiche der Folie 6 aufgeklebt wird. Die Folie 9 hat eine Stärke von 8 - 16 µ, bevorzugt 12 µ, und besteht aus biaxial gerecktem PP.

Die Haftklebstoffschicht 3 ist in drei Bereiche 3a, 3b, 3c unterteilt, die durch klebstoffreie Zonen 14, 16 voneinander getrennt sind. Die klebstoffreien Zonen 14, 16 sind streifenförming und münden in einer klebstoffreien Zone 18, die die Bereiche 3a, 3b, 3c in Form eines Streifens umschließt.

## Patentansprüche

1. Etikett, dessen Unterseite mittels einer auf seiner Unterseite befindlichen, in einer Waschflüssigkeit im wesentlichen voll löslichen Haftklebstoffschicht (3) auf einen Gegenstand zu kleben ist,
**dadurch gekennzeichnet,**
daß die Haftklebstoffschicht (3) die Unterseite des Etiketts unter Freilassung unterspülbarer Zonen (14, 16, 18) bedeckt.

2. Etikett nach Anspruch 1, **dadurch gekennzeichnet,** daß es aus einem einen Kunststoffolienverbund (12) enthaltenden, nach seinem Ablösen von dem Gegenstand wiederaufbereitbaren Verbundmaterial besteht.

3. Etikett nach Anspruch 1 oder 2, **dadurch gekennzeichnet,** daß sich auf seiner Oberseite ein Aufdruck (7) befindet, der von einer mittels eines Kaschierklebstoffs (8) aufgeklebten, durchsichtigen Kunststoffolie (9) abgedeckt ist.

4. Etikett nach Anspruch 2 oder 3, **dadurch gekennzeichnet,** daß der Kunststoffolienverbund (12) eine Vakuolen enthaltende Kunststoffolie - insbesondere PP-Folie - zwischen zwei keine Vakuolen enthaltenden Kunststoffolien (4, 6) - insbesondere PP-Folien - aufweist.

5. Etikett nach Anspruch 2 bis 4, **dadurch gekennzeichnet,** daß wenigstens eine der Kunststoffolien (4, 5, 6, 9) biaxial gereckt ist.

6. Etikett nach einem der vorhergehenden Ansprüche, **dadurch gekennzeichnet,** daß es sich vor seinem Aufkleben auf den Gegenstand ablösbar auf einem wiederaufbereitbaren Trägermaterial befindet.

7. Etikett nach Anspruch 6, **dadurch gekennzeichnet,** daß das Trägermaterial (1, 2, 10) als Unterlage ein Kraftpapier (1) aufweist, auf dem über einen PE-Film (10) eine Silikonschicht (2) haftet.

8. Etikett nach einem der vorhergehenden Ansprüche, **dadurch gekennzeichnet,** daß der Oberflächenbereich eines aus Kunststoff bestehenden Gegenstands, auf den das Etikett aufzukleben ist, durch Beflammung oder Coronaentladung vorbehandelt ist.

9. Etikett nach einem der vorhergehenden Ansprüche, **dadurch gekennzeichnet,** daß die Waschflüssigkeit aus basische Zusätze wie NaOH, NH₄Cl, NH₃ enthaltendem Wasser besteht und daß der Klebstoff der Haftklebstoffschicht (3) aus einem Material besteht, das - in der Waschflüssigkeit gelöst - durch Neutralisation der basischen Zusätze ausfällbar ist.

10. Etikett nach einem der vorhergehenden Ansprüche, **dadurch gekennzeichnet,** daß der Klebstoff der Haftklebstoffschicht (3) als Basismaterial ein Polymethylmethacrylat aufweist.

11. Etikett nach einem der vorhergehenden Ansprüche, **dadurch gekennzeichnet,** daß der Klebstoff der Haftklebstoffschicht (3) über eine Primerschicht (Haftvermittlerschicht) an der Unterseite des Etiketts haftet.

12. Etikett nach einem der vorhergehenden Ansprüche, **dadurch gekennzeichnet,** daß unterspülbare Zonen (18) im Randbereich des Etiketts liegen.

13. Etikett nach einem der vorhergehenden Ansprüche, **dadurch gekennzeichnet,** daß unterspülbare Zonen (14, 16) zwischen Bereichen (3a, 3b, 3c) der Haftklebstoffschicht (3) liegen.

14. Etikett, insbesondere nach einem der vorhergehenden Ansprüche, **dadurch gekennzeichnet,** daß es den gleichen MFI-Schmelzflußindex wie der Gegenstand aus Kunststoff hat.

## Claims

1. Label, the underside of which is to be stuck to an object by means of a contact adhesive layer (3) which is provided on the underside and is substantially totally soluble in a washing liquid, characterised in that the contact adhesive layer (3) covers the underside of the label, leaving exposed certain zones (14, 16, 18) which can be underwashed.

2. Label according to claim 1, characterised in that it consists of a composite material containing a combination of plastics films (12) and recyclable after removal from the object.

3. Label according to claim 1 or 2, characterised in that, on its upper surface, there is an imprint (7) which is covered by a transparent plastics film (9) attached by means of a laminating adhesive (8).

4. Label according to claim 2 or 3, characterised in that the combination of plastics films (12) comprises a plastics film - especially PP film - which contains vacuoles between two plastics films (4, 6) - especially PP films - which do not contain vacuoles.

5. Label according to claim 2 to 4, characterised in that at least one of the plastics films (4, 5, 6, 9) is biaxially stretched.

6. Label according to one of the preceding claims, characterised in that, before it is stuck onto the object, it is removably held on a recyclable carrier material.

7. Label according to claim 6, characterised in that the carrier material (1, 2, 10) has as its substrate a sulfate paper (1) to which a silicone layer (2) adheres via a PE film (10).

8. Label according to one of the preceding claims, characterised in that the surface region of an object made of plastics, onto which the label is to be stuck, is pretreated by flaming or corona discharge.

9. Label according to one of the preceding claims, characterised in that the washing liquid consists of water containing basic additives such as NaOH, NH₄Cl or NH₃ and in that the adhesive of the contact adhesive layer (3) consists of a material which, once dissolved in the washing liquid, can be precipitated by neutralisation of the basic additives.

10. Label according to one of the preceding claims, characterised in that the adhesive of the contact adhesive layer (3) comprises a polymethyl methacrylate as basis material.

11. Label according to one of the preceding claims, characterised in that the adhesive of the contact adhesive layer (3) adheres to the underside of the label via a primer layer (adhesion promoter layer).

12. Label according to one of the preceding claims, characterised in that there are underwashable zones (18) in the edge region of the label.

13. Label according to one of the preceding claims, characterised in that there are underwashable zones (14, 16) between regions (3a, 3b, 3c) of the contact adhesive layer (3).

14. Label, particularly according to one of the preceding claims, characterised in that it has the same MFI melt flow index as the object made of plastics.

## Revendications

1. Etiquette dont la face inférieure est destinée à être collée sur un objet au moyen d'une couche auto-adhésive (3) située sur sa face inférieure et soluble, pour l'essentiel entièrement, dans un liquide de lavage,
caractérisée par le fait
que la couche auto-adhésive (3) recouvre la face inférieure de l'étiquette en réservant des zones inondables (14, 16, 18).

2. Etiquette selon la revendication 1, caractérisée par le fait qu'elle est constituée d'un matériau composite renfermant une structure stratifiée (12) en des feuilles de matière plastique, qui peut être recyclé après sa dissociation d'avec l'objet.

3. Etiquette selon la revendication 1 ou 2, caractérisée par le fait qu'une impression (7), située sur sa face supérieure, est recouverte par une feuille de matière plastique (9) transparente, collée au moyen d'un adhésif laminé (8).

4. Etiquette selon la revendication 2 ou 3, caractérisée par le fait que la structure stratifiée (12) en des feuilles de matière plastique comprend une feuille de matière plastique - notamment une feuille de PP - renfermant des vacuoles, entre deux feuilles de matière plastique (4, 6) - notamment des feuilles de PP - ne renfermant pas de vacuoles.

5. Etiquette selon les revendications 2 à 4, caractérisée par le fait qu'au moins l'une des feuilles de matière plastique (4, 5, 6, 9) est étirée biaxialement.

6. Etiquette selon l'une des revendications précédentes, caractérisée par le fait que, préalablement à son collage sur l'objet, elle se trouve à l'état dissociable sur un substrat recyclable.

7. Etiquette selon la revendication 6, caractérisée par le fait que le substrat (1, 2, 10) présente, en tant que sous-couche, un papier kraft (1) auquel une couche siliconée (2) adhère par l'intermédiaire d'un film de PE (10).

8. Etiquette selon l'une des revendications précédentes, caractérisée par le fait que la zone de la surface d'un objet en matière plastique, sur laquelle l'étiquette doit être collée, est soumise à un traitement préalable par passage à la flamme ou par décharge corona.

9. Etiquette selon l'une des revendications précédent tes, caractérisée par le fait que le liquide de lavage consiste en de l'eau renfermant des additifs basiques tels que NaOH, NH₄Cl, NH₃ ; et par le fait que l'adhésif de la couche auto-adhésive (3) est constitué d'un matériau qui - dissous dans le liquide de lavage - peut être précipité par neutralisation des additifs basiques.

10. Etiquette selon l'une des revendications précédentes, caractérisée par le fait que l'adhésif de la couche autoadhésive (3) présente, en tant que matériau de base, un polyméthacrylate de méthyle.

11. Etiquette selon l'une des revendications précédentes, caractérisée par le fait que l'adhésif de la couche auto-adhésive (3) adhère à la face inférieure de l'étiquette par l'intermédiaire d'une couche de fond (couche d'agent d'adhérence).

12. Etiquette selon l'une des revendications précédentes, caractérisée par le fait que des zones inondables (18) sont situées dans la région marginale de l'étiquette.

13. Etiquette selon l'une des revendications précédentes, caractérisée par le fait que des zones inondables (14, 16) se trouvent entre des régions (3a, 3b, 3c) de la couche auto-adhésive (3).

14. Etiquette, notamment selon l'une des revendications précédentes, caractérisée par le fait qu'elle présente le même indice de fusion MFI que l'objet en matière plastique.
